# FASCICULE DE BREVET EUROPEEN

(11) **EP 3 561 180 B1**
(45) Date de publication et mention de la délivrance du brevet: **19.01.2022**
(21) Numéro de dépôt: 19170403.0
(22) Date de dépôt: 19.04.2019
(51) Int. Cl.: E01F 9/529

(54) **DISPOSITIF RALENTISSEUR ROUTIER DU TYPE COUSSIN BERLINOIS ET SON PROCÉDÉ D'INSTALLATION**
BREMSSCHWELLE ZUR GESCHWINDIGKEITSDÄMPFUNG AUF STRASSEN VOM TYP BERLINER KISSEN, UND IHR EINBAUVERFAHREN
ROAD SLOWING DEVICE SUCH AS A ROAD HUMP AND METHOD FOR INSTALLING SAME

(30) Priorité: 23.04.2018 FR 1800347
(43) Date de publication de la demande: 30.10.2019
(73) Titulaire: Canalisations Regards Prefabrication, 19360 Malemort-sur-Correze (FR)
(72) Inventeur: BESSIERES, Jean-Marc, 19100 BRIVE LA GAILLARDE (FR)
(74) Mandataire: Aquinov

(56) Documents cités:
- EP-A2- 0 186 733
- DE-A1-102007 015 831
- DE-A1-102016 005 490
- FR-A1- 2 590 602
- GB-A- 2 030 197
- US-A- 5 267 367
- US-A1- 2006 245 828

## Description

L'invention concerne un dispositif ralentisseur routier, en particulier du type coussin berlinois. Un coussin berlinois est un dispositif ralentisseur de sécurité routière surélevant la chaussée selon une largeur appropriée de la route. Sa largeur par rapport à la route est adaptée pour être supérieure à l'entraxe des roues d'une voiture afin que la voiture roule nécessairement dessus, et inférieure à l'entraxe des roues d'un autocar de sorte que celui-ci puisse passer au-dessus, tandis que les véhicules à deux roues (bicyclettes, motos) peuvent poursuivre leur trajectoire sur la chaussée en passant sur le côté du coussin.

Il est connu différents types de ralentisseurs routiers décrits par exemple par le document GB-A-2030197 décrivant un agencement d'obstacle routier ralentisseur, le document FR-A-2590602 décrivant un ralentisseur de circulation de type dos d'âne et le document US-A-5267367 décrivant un dispositif comportant des rampes pour protéger un conduit contre les dommages causés par le passage du trafic sur ces conduits.

Un coussin berlinois est soit en béton, soit en matière plastique à base de caoutchouc.

En béton, il s'agit d'un dispositif monolithique. Cependant, un tel dispositif a tendance avec le temps à se fissurer, et même à casser en de multiples endroits, car il ne résiste pas aux efforts de flexion induits par le passage répété de véhicules lourds.

En matière plastique, le dispositif comporte une pluralité de modules aboutés latéralement les uns aux autres et solidarisés à la chaussée selon leur hauteur par des moyens de fixation du type tire-fond. Néanmoins, ce dispositif présente également des inconvénients ; les modules ont tendance à se désolidariser dans le temps en s'écartant les uns des autres, et à présenter leur texture de surface antidérapante devenir glissante par l'usure.

L'invention a donc pour but de proposer un dispositif ralentisseur du type coussin berlinois qui obvie aux inconvénients précités en procurant un dispositif pérenne dans le temps, tout étant aisé et rapide à installer.

Selon l'invention, le dispositif ralentisseur routier, du type coussin berlinois, est en béton et comporte au moins deux modules en béton qui sont assemblés latéralement l'un à l'autre par des formes de coopération mutuelle agencées sur au moins une paroi verticale de chacun des modules. Le dispositif routier ralentisseur est remarquable en ce que au moins un module comporte au moins une paroi verticale dotée d'une alternance de formes mâles qui sont destinées à coopérer par emboîtement avec des formes femelles d'une face latérale d'un module adjacent, les formes mâles et femelles constituant les formes de coopération mutuelle ; en ce que les formes de coopération mutuelle sont une alternance de formes mâles et femelles , de préférence sous la forme de créneaux droits, s'étendant en hauteur depuis l'arête inférieure d'un module, et à distance de l'arête supérieure opposée ; en ce que les formes de coopération mutuelle comportent des formes en queue d'aronde rentrant ou faisant saillie transversalement à un paroi verticale d'un module, la forme en queue d'aronde s'étend sur toute la hauteur du module Les formes de coopération mutuelle sont disposées sur chaque paroi verticale d'un module à associer à un paroi verticale d'un module adjacent. Les formes de coopération mutuelle des modules constituent des moyens de blocage mécanique des modules dans un plan horizontal, lorsque les modules sont associés entre eux. Ainsi, le dispositif est en béton, évitant le risque d'usure que subissent les dispositifs en matière plastique de l'art antérieur. En outre, la pluralité de modules conduit à un dispositif qui n'est pas monolithique et garantit une résistance accrue à la flexion, limitant grandement, voire éliminant, le risque de fissure et de casse.

On entend par « latéral » ou « latéralement » dans la suite de la description le qualificatif d'un élément agencé dans un plan vertical en position posée d'un module sur le sol.

Dans la suite de la description les qualificatifs opposés « supérieur » et « inférieur » d'un élément du dispositif sont utilisés dans le cadre d'une installation normale du dispositif, c'est-à-dire relatif à une notion verticale par rapport à un sol horizontal sur lequel est posé le dispositif, « inférieur » s'entendant donc tourné vers le sol.

Selon une caractéristique, un module est assemblé à un autre module en étant imbriqué dans ce dernier lors de la pose du dispositif dans sa destination finale.

Avantageusement, l'assemblage de deux modules se fait par emboîtement à la verticale d'un module dans un autre.

Selon une autre caractéristique, chaque module (de forme polyédrique) comporte au moins une paroi verticale (face latérale) dotée d'une alternance de formes mâles qui sont destinées à coopérer par emboîtement avec des formes femelles d'une paroi verticale (face latérale) d'un module adjacent, les formes mâles et femelles constituant les formes de coopération mutuelle des modules. Les formes femelles sont de préférence réalisées par l'alternance de formes mâles.

Deux modules présentant leur paroi verticale respective associée comportent des formes mâles en vis-à-vis qui sont agencées en quinconce.

Les formes mâles et femelles sont disposées sur chacune des parois verticales d'un module devant coopérer avec les parois verticales d'un autre module.

Les formes de coopération mutuelle comportent une alternance de formes mâles et femelles, de préférence sous la forme de créneaux droits, s'étendant en hauteur depuis l'arête inférieure d'un module, et à distance de l'arête supérieure opposée,

Les formes de coopération mutuelle comportent des formes mâles dont l'épaisseur (dimension en saillie dans un plan horizontal) est de l'ordre de préférence d'au plus 20 mm. Dans un mode de réalisation particulier, les formes de coopération mutuelle comportent des formes en queue d'aronde. Les formes en queue d'aronde rentrent ou font saillie transversalement à un paroi verticale d'un module. De préférence, les formes de coopération mutuelle comportent la combinaison d'au moins une forme (mâle ou femelle) de géométrie en queue d'aronde et d'une alternance de formes parallélépipédiques mâles et femelles qui sont agencées de part et d'autre de la forme en queue d'aronde.

Un module comporte au moins sur l'une de ses parois verticales une forme en queue d'aronde, et de préférence de part et d'autre de la forme en queue d'aronde, une alternance de formes parallélépipédiques mâles et femelles. Selon la place du module dans le dispositif ralentisseur, la forme en queue d'aronde constitue soit une forme mâle, soit une forme femelle.

La forme en queue d'aronde s'étend sur toute la hauteur (de la face inférieure à la face supérieure) du module.

De manière non évidente, le demandeur a montré que la forme en queue d'aronde confère un auto-blocage extrêmement performant des modules entre eux, et cela dans les trois directions de l'espace, évitant au cours du temps un risque d'écartement des modules tout en fournissant une résistance à la flexion de l'ensemble du dispositif ralentisseur. La combinaison des formes en queue d'aronde et des formes parallélépipédiques (en créneau) renforce encore davantage la fonction autobloquante des modules.

Avantageusement, les formes de coopération mutuelle sont intégrées dans le corps des modules, de préférence sont en béton, notamment en étant issues de la fabrication des modules, en particulier de la fabrication par moulage des modules.

Selon encore une autre caractéristique, le dispositif comporte d'une part au moins un module, de préférence au moins deux, voire au moins quatre modules qui sont de forme parallélépipédique à pans droits et constituant la partie centrale du dispositif, et d'autre part des modules périphériques qui sont adjacents et entourent la partie centrale, et présentent chacun au moins un pan incliné en surface supérieure.

Dans un mode de réalisation particulier, le dispositif ralentisseur comporte
- pour la partie centrale, au moins deux types de modules parallélépipédiques à pans droits :
   - le premier type de module comporte au moins une forme femelle en queue d'aronde sur chacune de trois de ses parois verticales tandis que la quatrième paroi verticale comporte au moins une forme mâle en queue d'aronde ;
   - le seconde type de module comporte au moins une forme mâle en queue d'aronde sur chacune de trois de ses parois verticales tandis que la quatrième paroi verticale comporte au moins une forme femelle en queue d'aronde ;
- pour les modules périphériques entourant la partie centrale, au moins trois types de modules :
   - le premier type de module est un module longitudinal (qui n'a pas vocation à être agencé dans un angle du dispositif) qui comporte au moins une forme femelle en queue d'aronde sur la seule paroi verticale destinée à coopérer avec la partie centrale ;
   - les deuxième et troisième types de modules sont des modules destinés à être agencés en angle/en coin dans le dispositif, et comportent chacun au moins une forme femelle en queue d'aronde agencée sur la seule paroi verticale destinée à coopérer avec la partie centrale.

L'invention est également relative à un procédé d'installation d'un dispositif ralentisseur routier précité de l'invention, le procédé comportant les étapes suivantes : positionnement sur le sol d'un premier module, positionnement et assemblage des autres modules en amenant chaque module par rapport à un autre module déjà installé de sorte à positionner ses formes mâles à la verticale des formes femelles du module déjà installé, et à emboîter ledit module par translation verticale dans le module déjà installé.

En position installée sur le sol, le dispositif peut être rendu solidaire du sol par une couche de bitume affleurant sa périphérie.

La présente invention est maintenant décrite à l'aide d'exemples uniquement illustratifs et nullement limitatifs de la portée de l'invention, et à partir des illustrations ci-jointes, dans lesquelles :
- La figure 1 représente une vue en perspective plongeante d'un exemple de dispositif routier ralentisseur du type coussin berlinois selon l'invention ;
- La figure 2 est une vue de la figure 1, en cours d'assemblage du dispositif ;
- La figure 3 est vue en coupe partielle et de dessus de deux modules en vis-à-vis avant assemblage ;
- La figure 4 représente la figure 3 après assemblage des modules ;
- La figure 5 montre une vue de dessus d'un autre exemple de réalisation du dispositif ralentisseur selon l'invention ;
- La figure 6 est une vue en perspective d'un des modules de la partie centrale du dispositif de la figure 5 ;
- La figure 7 est une vue en perspective d'un module longitudinal de la partie périphérique du dispositif de la figure 5 ;
- La figure 8 est une vue en perspective de l'un des modules de coin du dispositif de la figure 5.

Le dispositif routier ralentisseur 1 illustré sur la figure 1 est du type coussin berlinois. Il est en béton. Il est destiné à être installé sur le sol avec une couche de bitume 2 venant à fleur de son pourtour périphérique 10.

Il comporte une partie centrale 1A de surface supérieure plane horizontale, et une partie périphérique 1B entourant l'ensemble de la partie centrale 1A et présentant une surface supérieure qui comporte une portion horizontale dans la continuité de la surface horizontale de la partie centrale, et une portion à pans inclinés vers le sol.

Le dispositif 1 comporte selon l'invention une pluralité de modules en béton assemblés les uns aux autres par des moyens de coopération mutuelle agencés sur leurs parois verticales d'association, qui seront détaillés plus loin.

Plus particulièrement, le dispositif 1 comporte des modules 3-1, 3-2, 3-3, 3-4, dits modules centraux et ici au nombre de quatre, formant la partie centrale 1A, et des modules 4-1 à 4-8, dits modules périphériques et ici au nombre de huit, formant la partie périphérique 1B.

Les modules centraux 3-1 à 3-4 de la partie centrale ont la forme de parallélépipèdes droits (figure 2) comportant chacun deux faces opposées horizontales supérieure 30 et inférieure 31, et quatre parois latérales verticales périphériques 32, 33, 34, et 35 reliant les deux faces. Chaque module central possède une hauteur imposée à l'utilisation visée. Par exemple, cette hauteur est de l'ordre de 200 mm.

Chaque module central 3-1 à 3-4 est entouré sur chacun de ses quatre côtés d'un autre module, en particulier de deux modules centraux et de deux modules périphériques.

Le modules périphériques 4-1 à 4-8 comportent des modules dits longitudinaux 4-1, 4-2, 4-5 et 4-6 s'étendant selon la longueur des modules centraux, et des modules de coins 4-3, 4-4, 4-7 et 4-8 qui sont assemblés aux extrémités distales du dispositif.

Chaque module périphérique présente deux faces opposées supérieure 40 et inférieure 41 et quatre parois verticales périphériques 42 à 45 reliant les deux faces. La face supérieure 40 possède soit un pan incliné 40-1 vers le sol et vers l'extérieur du dispositif (pour un module longitudinal du type 4-1 ou 4-6), soit deux pans inclinés 40-1 et 40-2 (pour un module de coin du type 4-3 ou 4-7).

La hauteur d'un module périphérique n'est pas la même sur l'ensemble de son pourtour, en raison de la ou des pentes imposées. Sa plus grande hauteur correspond à la hauteur d'un module central, et cela pour ses portions en contact avec un module central, tandis que les autres portions déclinent jusqu'à une hauteur basse d'extrémité destinée à être en contact et à fleur avec le bitume 2. Cette hauteur d'extrémité basse est par exemple de l'ordre de 100 mm.

Le nombre de modules centraux et périphériques est donné ici à titre d'exemple uniquement illustratif et nullement limitatif. Leur nombre dépendra de la taille du dispositif.

A titre d'exemple, un module central présente des dimensions dans un plan horizontal, de 1000 mm par 500 mm; un module périphérique présente une longueur dans un plan horizontal, qui correspond au moins à la longueur d'un module central ou à la combinaison de la largeur d'un module central et de la largeur d'un module longitudinal périphérique.

Selon l'invention et en regard des figures 2 à 4, les modules sont assemblés entre eux par des formes de coopération mutuelle 50 et 51 constituant des moyens mécaniques autobloquants des modules entre eux. Ces formes de coopération mutuelle assurent un blocage dans un plan horizontal des modules entre eux. Les modules ne peuvent s'écarter les uns des autres aux cours du temps.

Les parois verticales de deux modules assemblés sont intimement plaquées l'une contre l'autre.

Les formes de coopération mutuelle 50 et 51 sont de préférence intégrées dans le corps des modules. Elles sont issues de préférence lors de la fabrication des modules, en particulier lors de la fabrication par moulage des modules. Elles sont de préférence également en béton. Les formes de coopération mutuelle 50 et 51 sont agencées sur au moins une paroi latérale d'un module, en particulier sur chacune des parois qui est à associer à la paroi d'un module adjacent.

Les formes de coopération mutuelle 50 et 51 sont établies par une alternance de formes mâles unitaires espacées 50 qui délimitent entre elles des formes femelles. Ici, les formes mâles 50 sont en saillie de la paroi latérale, tandis que les formes femelles 51 correspondent à la surface de la paroi.

Les formes mâles 50 sont par exemple en forme de carrés ou rectangles, comme en créneaux, et s'étendent à partir de l'arête inférieure d'un module sans s'étendre jusqu'en haut du module. Les formes mâles 50 présentent par exemple une hauteur correspondant à la moitié de la hauteur maximale du module.

Les formes mâles sont par exemple espacées entre 70 et 150 mm.

Avantageusement, les formes mâles 50 de deux parois en vis-à-vis (figures 3 et 4), telles que 33 et 35, respectivement de deux modules adjacents, tels que les modules centraux respectifs 3-4 et 3-1, sont disposées en quinconce.

De plus, afin de permettre un assemblage à partir de modules standardisés sans avoir à se préoccuper du sens de montage, chaque module présente au moins deux parois verticales consécutives à associer, telles que 32 et 33 ou 33 et 34, qui sont dotées des moyens de coopération mutuelle 50 et 51, lesdits moyens de coopération mutuelle 50 et 51 étant agencés de façon que l'extrémité d'une paroi d'un module se termine par une forme complémentaire de la forme par laquelle commence la paroi consécutive de ce même module. Ainsi, si l'une des parois, telle que la paroi 32 (par exemple du module 3-4 des figures 2 et 3) se termine par une forme mâle 50, la paroi 33 qui suit (celle ayant l'arête de coin en commun) débute par une forme femelle 51. En outre, chaque paroi dotée des moyens de coopération mutuelle 50 et 51 possède sa première extrémité en bord ou à proximité immédiate d'un coin, qui comprend une forme mâle, tandis que sa seconde extrémité opposée comporte une forme femelle (c'est-à-dire que si la paroi commence par une forme mâle, elle se termine par une forme femelle).

Concernant la mise en œuvre des modules, chaque module à associer à un ou des modules déjà en place se fait en amenant le module de sorte à positionner ses formes mâles 50 au droit (à la verticale) des formes femelles 51 du ou des modules déjà installés sur le sol, et à emboîter ledit module par translation verticale dans le ou les modules adjacents. Les modules ainsi en place, sont auto-bloqués ; ils procurent un dispositif unitaire en béton sans être monolithique, favorisant via la pluralité de modules la résistance à la flexion dudit dispositif.

La figure 5 montre un autre exemple de réalisation du dispositif ralentisseur 1, pour lequel les modules ont des formes principales mâles et femelles sur au moins une paroi verticale, qui présentent une géométrie en queue d'aronde.

Le dispositif 1 comporte, tout comme dans la figure 1, un nombre approprié de modules pour constituer d'une part, la partie centrale 1A plane faite de modules 3-1, 3-2, 3-3, 3-4, dits modules centraux et ici au nombre de quatre, et d'autre part, la partie périphérique 1B à pans inclinés, faite des modules 4-1 à 4-8, dits modules périphériques et ici au nombre de huit.

De plus, dans cet exemple, comme visible en regard des figures 6 à 8, les formes en queue d'aronde mâles 52 et femelles 53 sont complétées par les formes parallélépipédiques mâles 50 et femelles 51 décrites dans l'exemple des figures 1 à 4.

La forme mâle en queue d'aronde 52 fait saillie transversalement à la paroi verticale associée. La forme femelle en queue d'aronde 53 engendre un décrochement intérieur transversal à la paroi verticale.

Les formes en queue d'aronde 52 et 53 agencées sur une paroi verticale s'étendent selon toute la hauteur du module, tandis que les formes parallélépipédiques 50 et 51 ne s'étendent que sur une partie de la hauteur (de la face inférieure à distance de la face supérieure).

De préférence, lorsque la forme en queue d'aronde est unitaire sur une paroi, sa longueur est de l'ordre de la moitié de la longueur de la paroi. De préférence, la profondeur de la queue d'aronde/l'avancée de la queue d'aronde est de l'ordre de 40 mm.

Pour la fabrication du dispositif ralentisseur 1, plusieurs types de modules sont préfabriqués pour être ensuite directement assemblés sur place. La figure 5 montre que cinq types de modules référencés A, B, C, D et E sont nécessaires.

Pour la partie centrale 1A, deux types de modules B et C sont préfabriqués. La figure 6 illustre le module B. Le module C correspond au module B avec cependant ses formes qui sont complémentaires aux formes du module B. Comme illustré, le module B de forme parallélépipédique rectangle comporte sur trois de ses parois verticales une forme femelle 53 en queue d'aronde, tandis que la quatrième paroi comporte une forme mâle 52 en queue d'aronde. Seules les parois verticales longitudinales comportent en outre une alternance des formes parallélépipédiques mâles 50 et femelles 51.

Pour la partie périphérique 1B et les modules longitudinaux 4-1, 4-2, 4-3 et 4-5, un seul type de module A est fabriqué et illustré sur la figure 7. Seules les trois parois verticales devant être associées aux autres modules sont pourvues de formes mâles et femelles. Seule la paroi longitudinale devant coopérer avec la partie centrale 1A est dotée d'une forme mâle 52 en queue d'aronde et de formes mâles 50 et femelles parallélépipédiques de part et d'autre de la forme en queue d'aronde, tandis que les parois adjacentes sont dotées de formes mâles 50 et femelles 51 uniquement parallélépipédiques.

De plus, deux types de modules d'angle ou de coin D et E (figure 5) sont nécessaires pour fournir aux angles du dispositif des pentes opposées. Les modules D et E sont symétriques. Chaque module D ou E comporte deux parois verticales adjacentes et intérieures qui coopèrent respectivement, pour l'une avec un module de la partie centrale 1A et un module longitudinal de la partie périphérique 1B, et pour l'autre avec l'autre module de coin de la partie périphérique. Bien entendu, si le dispositif ralentisseur était plus large, les modules de coins coopéreraient avec au moins un module longitudinal disposé en interface. La figure 8 montre le module de type E. Chaque module D, E présente sur sa paroi verticale destinée à coopérer avec la partie centrale 1A, d'une part, une forme femelle 53 en queue d'aronde destinée à coopérer avec une forme mâle en queue d'aronde 52 d'un module B ou C de la partie centrale, et d'autre part, une alternance de formes mâles 50 et femelles 51 parallélépipédiques pour coopérer avec les formes complémentaires opposées d'un module B ou C de la partie centrale, et d'un module A de la partie périphérique. La seconde paroi verticale d'une module D ou E, qui coopère avec l'autre module opposé de coin de la partie périphérique présente uniquement des formes mâles 50 et femelles 51 parallélépipédiques.

## Revendications

1. Dispositif routier ralentisseur (1), du type coussin berlinois, en béton, et comportant au moins deux modules en béton (3-1 à 3-4 ; 4-1 à 4-8), qui sont assemblés latéralement l'un à l'autre par des formes de coopération mutuelle (50, 51 ; 52, 53) agencées sur au moins une paroi verticale de chacun des modules, **caractérisé en ce qu'**au moins un module comporte au moins une paroi verticale dotée d'une alternance de formes mâles (50) qui sont destinées à coopérer par emboîtement avec des formes femelles (51) d'une face latérale d'un module adjacent, les formes mâles et femelles constituant les formes de coopération mutuelle (50, 51) ; **en ce que** les formes de coopération mutuelle sont une alternance de formes mâles (50) et femelles (51), de préférence sous la forme de créneaux droits, s'étendant en hauteur depuis l'arête inférieure d'un module, et à distance de l'arête supérieure opposée ; **en ce que** les formes de coopération mutuelle comportent des formes en queue d'aronde rentrant ou faisant saillie transversalement à un paroi verticale d'un module, la forme en queue d'aronde s'étend sur toute la hauteur du module.

2. Dispositif selon la revendication 1, **caractérisé en ce que** deux modules présentant leur paroi verticale respective associée comportent des formes mâles en vis-à-vis qui sont agencées en quinconce.

3. Dispositif selon l'une quelconque des revendications précédentes, **caractérisé en ce qu'**il comporte d'une part au moins un module, de préférence au moins deux, voire au moins quatre modules (3-1 à 3-4) qui sont de forme parallélépipédique à pans droits et constituant la partie centrale (1A) du dispositif, et d'autre part des modules périphériques (4-1 à 4-8) qui sont adjacents et entourent la partie centrale, et présentent chacun au moins un pan incliné en surface supérieure (40-1, 40-2).

4. Dispositif selon l'une quelconque des revendications précédentes, **caractérisé en ce que** les formes de coopération mutuelle comportent la combinaison d'au moins une forme mâle ou femelle de géométrie en queue d'aronde et d'une alternance de formes parallélépipédiques mâles et femelles qui sont agencées de part et d'autre de la forme en queue d'aronde.

5. Dispositif selon l'une quelconque des revendications précédentes, **caractérisé en ce que** les formes de coopération mutuelle comportent des formes mâles (50) parallélépipédiques dont l'épaisseur est de l'ordre d'au plus 20mm.

6. Dispositif selon l'une quelconque des revendications précédentes, **caractérisé en ce qu'**il comporte une partie centrale (1A) et une partie périphérique (1B),
la partie centrale (1A) comprenant au moins deux types de modules parallélépipédiques (B, C) à pans droits :
- le premier type de module (C) comporte au moins une forme femelle en queue d'aronde (53) sur chacune de trois de ses parois verticales tandis que la quatrième paroi verticale comporte au moins une forme mâle en queue d'aronde (52) ;
- le seconde type de module (B) comporte au moins une forme mâle en queue d'aronde (52) sur chacune de trois de ses parois verticales tandis que la quatrième paroi verticale comporte au moins une forme femelle en queue d'aronde (53) ; et
la partie périphériques entourant la partie centrale, comprenant au moins trois types de modules :
- le premier type de module (A) qui est un module longitudinal qui comporte au moins une forme femelle en queue d'aronde (53) sur la seule paroi verticale destinée à coopérer avec la partie centrale ; et
- les deuxième et troisième types de modules (D, E) qui sont des modules destinés à être agencés en angle dans le dispositif, et comportent chacun au moins une forme femelle en queue d'aronde (53) agencée sur la seule paroi verticale destinée à coopérer avec la partie centrale.

7. Dispositif selon l'une quelconque des revendications précédentes, **caractérisé en ce qu'**un module est assemblé à un autre module en étant imbriqué dans ce dernier lors de la pose du dispositif dans sa destination finale.

8. Dispositif selon l'une quelconque des revendications précédentes, **caractérisé en ce que** l'assemblage de deux modules se fait par emboîtement à la verticale d'un module dans un autre.

9. Dispositif selon l'une quelconque des revendications précédentes, **caractérisé en ce que** les formes de coopération mutuelle (50, 51) sont intégrées dans le corps des modules, notamment en étant issues de la fabrication des modules.

10. Dispositif selon l'une quelconque des revendications précédentes, **caractérisé en ce que**, en position installée sur le sol, il est rendu solidaire du sol par une couche de bitume affleurant sa périphérie.

11. Procédé d'installation d'un dispositif ralentisseur routier (1) selon l'une quelconque des revendications précédentes, comportant les étapes suivantes : positionnement sur le sol d'un premier module, positionnement et assemblage des autres modules en amenant chaque module par rapport à un autre module déjà installé de sorte à positionner ses formes mâles (50, 52) à la verticale des formes femelles (51, 53) du module déjà installé, et à emboîter ledit module par translation verticale dans le module déjà installé.

12. Procédé selon la revendication précédente, caractérisé en qu'il est déposé une couche de bitume (2) venant à fleur du pourtour périphérique (10) du dispositif ralentisseur routier (1).

## Patentansprüche

1. Fahrbahnschwellenvorrichtung (1), der Art des Berliner Kissens, aus Beton, und die wenigstens zwei Betonmodule (3-1 bis 3-4; 4-1 bis 4-8) umfasst, die durch Formen mit gegenseitiger Zusammenwirkung (50, 51; 52, 53) seitlich aneinander montiert sind, die an wenigstens einer vertikalen Wand von jedem der Module angeordnet sind, **dadurch gekennzeichnet, dass** wenigstens ein Modul wenigstens eine vertikale Wand umfasst, die mit einem Wechsel von männlichen Formen (50) versehen ist, die dazu bestimmt sind, durch Ineingriffnehmen von weiblichen Formen (51) einer Seitenfläche eines angrenzenden Moduls zusammenzuwirken, wobei die männlichen und die weiblichen Formen die Formen zum gegenseitigen Zusammenwirken (50, 51) ausbilden; dass die Formen zum gegenseitigen Zusammenwirken ein Wechsel von männlichen (50) und weiblichen Formen (51) sind, vorzugsweise in Form gerader Zacken, die sich in der Höhe von der unteren Kante eines Moduls und beabstandet von der entgegengesetzten oberen Kante erstrecken; dass die Formen zum gegenseitigen Zusammenwirken Schwalbenschwanzformen umfassen, die quer zu einer vertikalen Wand eines Moduls zurücktreten oder vorspringen, wobei sich die Schwalbenschwanzform über die gesamte Höhe des Moduls erstreckt.

2. Vorrichtung nach Anspruch 1, **dadurch gekennzeichnet, dass** zwei Module, die ihre jeweilige zugeordnete vertikale Wand vorweisen, gegenüberliegende männliche Formen umfassen, die in einer Quincunx-Anordnung angeordnet sind.

3. Vorrichtung nach einem der vorhergehenden Ansprüche, **dadurch gekennzeichnet, dass** sie einerseits wenigstens ein Modul, vorzugsweise wenigstens zwei oder sogar wenigstens vier Module (3-1 bis 3-4) umfasst, die eine quaderförmige Form mit geraden Seiten aufweisen, und die den Mittelteil (1A) der Vorrichtung bilden, und andererseits periphere Module (4-1 bis 4-8) umfasst, die angrenzend sind und den Mittelteil umgeben und von denen jedes wenigstens eine zu der Oberseite (40-1, 40-2) geneigte Seite vorweist.

4. Vorrichtung nach einem der vorhergehenden Ansprüche, **dadurch gekennzeichnet, dass** die Formen zum gegenseitigen Zusammenwirken die Kombination wenigstens einer männlichen oder einer weiblichen Form mit Schwalbenschwanzgeometrie und eines Wechsels quaderförmiger männlicher und weiblicher Formen umfassen, die auf beiden Seiten der Schwalbenschwanzform angeordnet sind.

5. Vorrichtung nach einem der vorhergehenden Ansprüche, **dadurch gekennzeichnet, dass** die Formen zum gegenseitigen Zusammenwirken quaderförmige männliche Formen (50) umfassen, deren Dicke in der Größenordnung von höchstens 20 mm liegt.

6. Vorrichtung nach einem der vorhergehenden Ansprüche, **dadurch gekennzeichnet, dass** sie einen Mittelteil (1A) und einen peripheren Teil (1B) umfasst,
wobei der Mittelteil (1A) wenigstens zwei Arten quaderförmiger Module (B, C) mit geraden Seiten umfasst:
- wobei die erste Modulart (C) wenigstens eine weibliche Schwalbenschwanzform (53) an jeder ihrer drei vertikalen Wände umfasst, während die vierte vertikale Wand wenigstens eine männliche Schwalbenschwanzform (52) umfasst;
- wobei die zweite Modulart (B) wenigstens eine männliche Schwalbenschwanzform (52) an jeder ihrer drei vertikalen Wände umfasst, während die vierte vertikale Wand wenigstens eine weibliche Schwalbenschwanzform (53) umfasst; und
wobei der periphere Teil, der den Mittelteil umgibt, wenigstens drei Modularten umfasst:
- die erste Modulart (A), die ein Längsmodul ist, das wenigstens eine weibliche Schwalbenschwanzform (53) an der einzigen vertikalen Wand umfasst, die dazu bestimmt ist, mit dem Mittelteil zusammenzuwirken; und
- die zweite und die dritte Modulart (D, E), die Module sind, die dazu bestimmt sind, in der Vorrichtung schräg angeordnet zu sein, und die jeweils wenigstens eine weibliche Schwalbenschwanzform (53) umfassen, die an der einzigen vertikalen Wand angeordnet ist, dazu bestimmt sind, mit dem Mittelteil zusammenzuwirken.

7. Vorrichtung nach einem der vorhergehenden Ansprüche, **dadurch gekennzeichnet, dass** ein Modul mit einem anderen Modul zusammengefügt ist, indem es in Letzteres während des Verlegens der Vorrichtung an ihrem endgültigen Bestimmungsort verschachtelt wird.

8. Vorrichtung nach einem der vorhergehenden Ansprüche, **dadurch gekennzeichnet, dass** das Zusammenfügen von zwei Modulen durch vertikales Ineingriffnehmen eines Moduls in ein anderes erfolgt.

9. Vorrichtung nach einem der vorhergehenden Ansprüche, **dadurch gekennzeichnet, dass** die Formen zum gegenseitigen Zusammenwirken (50, 51) in den Körper der Module integriert sind, indem sie insbesondere aus der Herstellung der Module hervorgehen.

10. Vorrichtung nach einem der vorhergehenden Ansprüche, **dadurch gekennzeichnet, dass** sie in der auf dem Boden installierten Position mit dem Boden durch eine mit ihrem Umfang bündige Bitumenschicht fest verbunden ist.

11. Verfahren zum Installieren einer Fahrbahnschwellenvorrichtung (1) nach einem der vorhergehenden Ansprüche, das die folgenden Schritte umfasst: Positionieren eines ersten Moduls auf dem Boden, Positionieren und Zusammenfügen der anderen Module, indem jedes Modul in Bezug zu einem anderen bereits installierten Modul gebracht wird, um seine männlichen Formen (50, 52) vertikal zu den weiblichen Formen (51, 53) des bereits installierten Moduls zu positionieren, und Ineingriffnehmen des Moduls durch vertikales Verschieben in das bereits installierte Modul.

12. Verfahren nach dem vorhergehenden Anspruch, **dadurch gekennzeichnet, dass** eine Bitumenschicht (2) aufgebracht wird, die mit der Umfangsaußenlinie (10) der Fahrbahnschwellenvorrichtung (1) bündig ist.

## Claims

1. Road retarder device (1), of the speed cushion type, made of concrete, and comprising at least two concrete modules (3-1 to 3-4; 4-1 to 4-8) which are assembled laterally to one another by mutual engagement shapes (50, 51; 52, 53) arranged on at least one vertical wall of each of the modules, **characterized in that** at least one module comprises at least one vertical wall equipped with an alternation of male shapes (50) which are intended to fittingly engage with female shapes (51) of a lateral face of an adjacent module, the male and female shapes constituting the mutual engagement shapes (50, 51); **in that** the mutual engagement shapes are an alternation of male (50) and female (51) shapes, preferably in the form of straight indentations, extending in height from the lower edge of a module, and at a distance from the opposite upper edge; and **in that** the mutual engagement shapes include dovetail shapes which are recessed or project transversely to a vertical wall of a module, the dovetail shape extending over the entire height of the module.

2. Device according to claim 1, **characterized in that** two modules having their relevant associated vertical wall comprise opposite male shapes which are staggered.

3. Device according to either of the preceding claims, **characterized in that** it comprises at least one module, preferably at least two, or even at least four modules (3-1 to 3-4) which have a parallelepiped shape comprising straight sides and constituting the central portion (1A) of the device, and peripheral modules (4-1 to 4-8) which are adjacent and surround the central portion and each of which have at least one side inclined towards the upper surface (40-1, 40-2).

4. Device according to any of the preceding claims, **characterized in that** the mutual engagement shapes comprise the combination of at least one male or female shape having a dovetail geometry and an alternation of male and female parallelepiped shapes which are arranged on either side of the dovetail shape.

5. Device according to any of the preceding claims, **characterized in that** the mutual engagement shapes comprise parallelepiped male shapes (50), the thickness of which is approximately at most 20 mm.

6. Device according to any of the preceding claims, **characterized in that** it comprises a central portion (1A) and a peripheral portion (1B),
the central portion (1A) comprising at least two types of parallelepiped modules (B, C) having straight sides:
- the first type of module (C) comprising at least one female dovetail shape (53) on each of three of its vertical walls while the fourth vertical wall has at least one male dovetail shape (52);
- the second type of module (B) comprising at least one male dovetail shape (52) on each of three of its vertical walls while the fourth vertical wall has at least one female dovetail shape (53); and
the peripheral portion surrounding the central portion comprising at least three types of modules:
- the first type of module (A) which is a longitudinal module comprising at least one female dovetail shape (53) on the single vertical wall intended to engage with the central portion; and
- the second and third types of modules (D, E) which are modules intended to be arranged at an angle in the device, and each of which comprises at least one female dovetail shape (53) arranged on the single vertical wall intended to engage with the central portion.

7. Device according to any of the preceding claims, **characterized in that** one module is assembled with another module by being interlocked in the latter when the device is placed in its final destination.

8. Device according to any of the preceding claims, **characterized in that** two modules are assembled by fitting one module vertically into another.

9. Device according to any of the preceding claims, **characterized in that** the mutual engagement shapes (50, 51) are integrated into the body of the modules, in particular by being produced during the manufacture of the modules.

10. Device according to any of the preceding claims, **characterized in that**, in the position installed on the ground, said device is secured to the ground by a layer of bitumen flush with its periphery.

11. Method for installing a road retarder device (1) according to any of the preceding claims, comprising the following steps: positioning a first module on the ground, positioning and assembling the other modules by bringing each module relative to another module already installed so as to position its male shapes (50, 52) vertically to the female shapes (51, 53) of the module already installed, and to fit said module by vertical translation into the module already installed.

12. Method according to the preceding claim, **characterized in that** a layer of bitumen (2) is deposited, which layer is flush with the peripheral contour (10) of the road retarder device (1).
